# EUROPÄISCHE PATENTSCHRIFT

(11) **EP 1 653 035 B1**
(45) Veröffentlichungstag und Bekanntmachung des Hinweises auf die Patenterteilung: **24.12.2014**
(21) Anmeldenummer: 05400021.1
(22) Anmeldetag: 30.06.2005
(51) Int. Cl.: E05F 15/00, E05F 15/14, E05F 15/20, E05D 15/56, E05F 15/10

(54) **Beschlag für eine Schiebe-Tür**
Fitting for a sliding door
Ferrure pour porte coulissante

(30) Priorität: 29.10.2004 DE 202004017100 U
(43) Veröffentlichungstag der Anmeldung: 03.05.2006
(73) Patentinhaber: Gretsch-Unitas GmbH Baubeschläge, 71254 Ditzingen (DE)
(72) Erfinder: Gründler, Daniel, 71065 Sindelfingen (DE); Singer, Lothar, 71296 Heimsheim (DE); Dieners, Udo, 71723 Grossbottwar (DE); Wirnitzer, Joachim, 71263 Weil der Stadt (DE)
(74) Vertreter: DREISS Patentanwälte PartG mbB

(56) Entgegenhaltungen:
- EP-A- 0 799 962
- EP-A- 1 158 642
- EP-A1- 0 480 523
- EP-A1- 1 146 191
- EP-A2- 0 686 802
- EP-A2- 0 822 310
- DE-A1- 4 337 828
- DE-A1- 19 639 974
- DE-U1- 20 312 683
- GB-A- 2 103 710
- US-A- 4 628 496
- US-A- 4 893 435
- US-A- 5 424 745
- US-A- 5 656 898
- US-A- 6 089 649

## Beschreibung

Die Erfindung betrifft einen Beschlag für eine Schiebe-Tür mit einem ortsfesten ersten Beschlagteil und einem am verfahrbaren Flügel der Tür befestigten zweiten Beschlagteil und einer Antriebsvorrichtung für den zweiten Beschlagteil.

Aus der DE-U-203 12 683 ist ein Hebe-Schiebe-Beschlag für ein Fenster oder eine Tür bekannt. Dieser Hebe-Schiebe-Beschlag besitzt mehrere Beschlagteile, von denen der eine ortsfest am Rahmen der Tür und der andere am verschiebbaren Flügel der Tür befestigt ist. Mittels einer Antriebsvorrichtung, die über einen Zahnriemen mit dem am Flügel befestigten Beschlagteil verbunden ist, wird der Flügel zwischen einer Schließstellung und einer Offenstellung verfahren. In der Schließstellung befindet sich der Flügel in seiner abgesenkten Lage und wird aus dieser zunächst angehoben und dann in die Offenstellung verfahren. Aus der US 4,628,496 A ist eine Steuerung für eine Schiebetür bekannt, die verhindert, dass bei einer Schließfahrt Personen verletzt werden, indem die Schiebeflügel wieder geöffnet werden.

Weitere Beschläge sind bekannt aus der DE-C-36 43 326, der DE-A-199 49 453, der DD-A-116 885 und der EP-B-548 505.

Der Erfindung liegt die Aufgabe zugrunde, eine komfortabel bedienbare und vor allem von behinderten Personen betätigbare Schiebe-Tür zu schaffen. Außerdem soll die Tür für den gewerblichen und für den häuslichen Bereich gleichermaßen gut einsetzbar sein.

Diese Aufgabe wird mit einem Beschlag für eine Schiebe-Tür gelöst, der die Merkmale des Anspruchs 1 aufweist.

Der erfindungsgemäße Beschlag ist mit einer programmierbaren Steuerung für die Antriebsvorrichtung versehen, sodass nicht nur eine einfache Öffnungs- und/oder Schließbewegung vollzogen werden kann, sondern dass der Flügel auch mit unterschiedlichen Geschwindigkeiten, mit unterschiedlichen Öffnungsweiten und/oder selbsttätig, d.h. sensorgesteuert, halbautomatisch oder vollautomatisch bewegt werden kann.

Die Steuerung ist erfindungsgemäß mittels manuell betätigbaren Tastern, durch manuelles Anschieben des Flügels am Flügelrahmen oder Türgriff in die Offen- und/oder Schließrichtung (Push and Go), mittels Funk oder mittels wenigstens eines Sensors ansteuerbar. Dabei ist der Sensor eine Lichtschranke, ein Lichtvorhang, ein Radarsensor, ein Infrarotsensor, ein Ultraschallsensor, eine druckempfindliche Bodenmatte oder ein Berührungssensor.

Die Lichtschranke und/oder der Lichtvorhang kann bei Schließfahrt aktiv sein, wohin gegen der Radarsensor, der Ultraschallsensor, der Infrarotsensor und/oder die Bodenmatte bei Öffnungsfahrt und bei Schließfahrt des Flügels aktiv sind.

### Vollautomatischer Betrieb

Bei vollautomatischem Betrieb (bei Öffnungs- und Schließfahrt mittels eines Infrarot-, Ultraschall- oder Radarsensors) wird die Öffnungsfahrt über den Eingang des Infrarot-, Ultraschall- oder Radarsensorsignals an der Steuerung gestartet. Zunächst fährt der Flügel mit voreingestellter reduzierter Entriegelungsgeschwindigkeit, da er angehoben wird. Nach dem Entriegeln wird der Flügel auf die Öffnungsgeschwindigkeit beschleunigt. Bevor der Flügel die Öffnungs-Endstellung erreicht, wird er abgebremst und gestoppt. Der Flügel verweilt über die Dauer der eingestellten Offenhaltezeit in der Öffnungsstellung. Kommen während der Offenhaltezeit erneut Eingangsimpulse, so wird die Zeit erneut gesetzt (getriggert). Nach Ablauf der Offenhaltezeit wird automatisch die Schließfahrt eingeleitet. Kommt während der Schließfahrt ein Öffnungsimpuls, so wird der Bewegungsablauf reversiert, d.h. der Flügel wird wieder geöffnet. Es sind maximal drei komplette Zyklen (Öffnen und Schließen) pro Minute zulässig. Wird während der Schließfahrt kein Öffnungsimpuls empfangen, wird die Tür nur geschlossen, aber nicht verriegelt. Nach Ablauf einer einstellbaren Wartezeit wird der Verriegelungsvorgang ausgeführt. Damit soll verhindert werden, dass bei hoher Frequentierung die Verriegelungsmechanik unnötig belastet bzw. die Elektronik und Steuerung überlastet wird und sich die Öffnungszeiten unnötig erhöhen, da der Flügel vor dem Öffnen jedes Mal angehoben werden muss. Die minimal zulässige Zeit zwischen zwei Absenkungen beträgt z.B. 15 Minuten.

Über den Infrarot-, Ultraschall- oder Radarsensor wird erkannt, ob sich eine Person der Tür annähert oder entfernt oder an der Tür vorbeiläuft. Der Sensor aktiviert die Steuerung lediglich dann, wenn sich eine Person der Tür annähert. Dies ist insbesondere im gewerblichen Bereich, zum Beispiel in Restaurants oder Verkaufseinrichtungen von besonderer Wichtigkeit, da der sich der Tür nicht annähernde Publikumsverkehr nicht von Interesse ist.

### Hinderniserkennung

Ein Hindernis wird dadurch erkannt, dass der Antriebsstrom der Antriebsvorrichtung beim Auftreffen auf das Hindernis über einen Schwellwert, der über die Einstellparameter voreingestellten Öffnungs- und Schließkräfte wählbar vorgegeben ist, ansteigt. Der Flügel wird dann stark abgebremst. Befindet sich der Flügel in einer Schließfahrt, wird er vollständig in die Öffnungsposition aufgefahren. Befindet sich der Flügel in einer Öffnungsfahrt, wird er um ca. 15 cm in Schließrichtung verfahren.

Die Position des Flügels beim Auftreffen auf das Hindernis wird zwischengespeichert. Hierfür weist die Steuerung einen Datenspeicher auf. Vor dem nächsten Öffnungs- oder Schließvorgang wird dann vor dem Hindernis die Geschwindigkeit des Flügels reduziert, beispielsweise auf die Entriegelungs- oder Verriegelungsgeschwindigkeit. Der Zwischenspeicher für das Hindernis wird gelöscht, wenn kein Hindernis mehr vorhanden ist. Wird jedoch mehrfach, z.B. dreimal hintereinander, die Endlage aufgrund des Hindernisses nicht erreicht, geht die Steuerung in den Störmodus, da sich ein permanentes Hindernis im Fahrweg des Flügels befindet. In den Endlagen und im Störmodus ist die Antriebsvorrichtung stromlos und ohne Widerstand. Die Tür kann über den Handgriff leichtgängig manuell bedient werden.

Wird während der Öffnungs- oder Schließbewegung ein Ansteuersignal von einem anderen Sensor als dem Infrarot- oder Radarsensor erkannt, so wird der Flügel sofort gestoppt. Ein erneuter Anlauf ist über jedes Ansteuersignal möglich.

### Halbautomatischer Betrieb

Im halbautomatischen Betrieb, d.h. bei der Öffnungs- oder Schließfahrt über Taster oder Funkfernsteuerung, wird die Öffnungsfahrt über die Tasterstellung "AUF" gestartet. Nach erreichen der Öffnungsweite wird der Flügel gestoppt. Wird während der Öffnungsfahrt die Tasterstellung "ZU" gewählt, so wird der Bremsvorgang eingeleitet und der Flügel gestoppt. Eine erneute Anwahl der Tasterstellung "ZU" leitet die Schließfahrt ein. Der Flügel wird geschlossen und verriegelt. Vor den Endlagen wird der Flügel automatisch abgebremst.

Bei Überschreiten der Öffnungs- und Schließkräfte steigt der Antriebsstrom der Antriebsvorrichtung über die jeweiligen mittels der Einstellparameter voreingestellten Schwellwerte an. Dadurch wird, wie bereits oben erwähnt, ein Hindernis erkannt. Der Flügel wird stark abgebremst. Befindet sich der Flügel in Schließfahrt, wird er wieder ganz aufgefahren und befindet sich der Flügel in Öffnungsfahrt, wird er um ca. 15 cm in Schließrichtung bewegt. Die Position des Flügels beim Auftreffen auf das Hindernis wird zwischengespeichert, und es wird wie bereits oben erwähnt, verfahren.

Wird während der Öffnungs- oder Schließbewegung ein Ansteuersignal vom Infrarot- oder Radarsensor empfangen, so hat dieses Signal Priorität. Alle anderen Steuersignale führen dazu, dass der Flügel sofort gestoppt wird. Ein erneuter Anlauf des Flügels ist über jedes Ansteuersignal möglich.

### Servobetrieb

Beim Servobetrieb, bei dem der Flügel über den Handhebel bzw. Handgriff oder am Rahmen angeschoben wird, ist die Auswertung des Inkrementalgebereingangs der Steuerung aktiviert, wenn sich der Flügel in Ruhelage befindet. Wird der Flügel über den Handhebel bedient, so werden eine Reihe kurz aufeinanderfolgender Signale als Ansteuerimpulse in Öffnungsrichtung oder Schließrichtung erfasst und der Flügel wird in Öffnungsrichtung oder Schließrichtung angesteuert. Der Flügel bewegt sich mit voreingestellter und eventuell reduzierter Öffnungs- oder Schließgeschwindigkeit. Wird der Flügel während des Öffnungs- oder Schließvorganges per Tastendruck gestoppt, so bleibt er stehen und muss erneut angestoßen werden.

Der halbautomatische Öffnungsvorgang und das Öffnen im Servobetrieb wird nach Erreichen der Öffnungsweite abgebrochen. Soll der Flügel geschlossen werden, so muss er in Schließrichtung angestoßen werden. Dabei wird der Flügel aber erfindungsgemäß lediglich nahezu geschlossen, also nicht verriegelt und abgesenkt. Die Antriebsvorrichtung erkennt in dieser Position des Flügels, ob dieser in Schließrichtung oder in Öffnungsrichtung verschoben wird. Wird er in Schließrichtung verschoben oder angestoßen, dann werden am Inkrementalgeber Impulse in die Schließrichtung erzeugt, wodurch die Antriebsvorrichtung dazu veranlasst wird, dass sie in Gegenrichtung, d.h. in Öffnungsrichtung angesteuert wird, so dass eine Gegenkraft erzeugt wird. Wird der Flügel in Öffnungsrichtung angestoßen, dann wird auch dies über den Inkrementalgeber erkannt und die Antriebsvorrichtung unterstützt die Öffnungsbewegung. Dies bedeutet im Endeffekt, dass der Verriegelungshub nicht ausgeführt wird. So kann verhindert werden, dass man sich selbst zum Beispiel auf dem Balkon aussperrt (Aussperrsicherung). Damit der Flügel leicht angestoßen werden kann, ist die Antriebssteuerung in den Ruhelagen stromlos. Dieser Servobetrieb ist ein- und ausschaltbar.

Wird während der Öffnungs- oder Schließbewegung ein anderes Ansteuersignal (Automatik- oder Halbautomatikbetrieb) erkannt, so wird der Flügel sofort gestoppt. Ein erneuter Anlauf ist über jedes Ansteuersignal möglich.

Ferner ist ein Parallelbetrieb der Betriebsarten Servo-, halbautomatischer oder vollautomatischer Betrieb möglich. Abhängig davon, über welchen Eingang das Ansteuersignal eingeht, ist das jeweils beschriebene entsprechende Öffnungs- und Schließverhalten hinterlegt.

### Totmannbetrieb

Ferner kann ein Totmannbetrieb aktiviert werden, bei dem die Antriebsvorrichtung nur über die Tastereingänge an der Innen- und Außenseite angesteuert werden kann. Dabei ist die Antriebsvorrichtung nur so lange aktiv, so lange der Taster betätigt wird. Ein vollautomatischer oder halbautomatischer Betrieb ist gleichfalls wie ein Servobetrieb nicht möglich. Die eingestellten Geschwindigkeiten werden beibehalten. Bei der Tasterstellung "AUF" bewegt sich der Flügel in Öffnungsrichtung, wobei der Flügel sofort stehen bleibt, wenn der Taster losgelassen wird. Dasselbe gilt auch bei der Tasterstellung "ZU". Werden beide Taster gleichzeitig betätigt, so bleibt der Flügel stehen. In den Endlagen und Zwischenlagen ist die Antriebsvorrichtung stromlos. Der Flügel kann jederzeit ohne zusätzlichen Widerstand von Hand bewegt werden. Diese Betriebsart findet zum Beispiel im privaten Bereich Anwendung, wobei auf eine zusätzliche Absicherung über Lichtschranken verzichtet werden kann.

Wird der Flügel aus einer Zwischenlage mehrfach in die vollständig geöffnete Lage gefahren, wird dies von der Steuerung erkannt und die Zwischenlage wird beim nächsten Öffnungsvorgang übersprungen.

### Störmodus

Im Störmodus wird mit einem Signalton und/oder einer Leuchtanzeige der Störzustand angezeigt. Die Antriebsvorrichtung ist stromlos, sodass der Flügel manuell bewegt werden kann. Durch ein Signal an einem der Eingänge für halbautomatischen Betrieb, Servoansteuerung oder über eine Lerntaste wird eine Lernfahrt ausgelöst. Nach erfolgreicher Lernfahrt ist der Störmodus wieder aufgehoben. Der Ablauf einer Lernfahrt wird weiter unten beschrieben.

Nach einem Spannungsausfall wird immer eine Lernfahrt durchgeführt, wenn ein Ansteuersignal an einem der Eingänge für halbautomatischen Betrieb, Servoansteuerung oder über die Lerntaste in der Steuerung anliegt. Ansteuersignale vom Funk-, Infrarot- oder Radarsensor lösen keine Lernfahrt aus.

Ist die Tür zum Beispiel über einen Profilzylinder verriegelt und wird in diesem verriegelten Zustand die Steuervorrichtung für den Flügel dennoch angesteuert, so wird erkannt, dass der Antriebsstrom einen Grenzwert überschreitet, da sich der Flügel nicht bewegen lässt. Die Steuerung gibt dann zum Beispiel mit einem Signalton eine Alarmmeldung aus. Bei mehrfacher Ansteuerung kann das System in den Störmodus überwechseln. Auf diese Weise wird über die Steuerung festgestellt, dass die Tür verriegelt ist.

Sind Lichtschranken angeschlossen, so wird damit der Schließvorgang überwacht. Wird der Lichtimpuls unterbrochen, so wird sofort ein Bremsvorgang eingeleitet, und der Flügel in die Offenrichtung bewegt. Dies gilt für alle Betriebsarten außer für den Totmannbetrieb.

Ferner ist ein Ein/Aus-Taster vorhanden, über den die Antriebsvorrichtung sekundär abgeschaltet wird. Die Antriebsvorrichtung ist dann stromlos und ohne Widerstand. Der Inkrementalgebereingang und das Zählwerk bleiben jedoch aktiv. Nach dem Einschalten muss daher keine Lernfahrt durchgeführt werden. Die Signaleingänge Servo, Sensor und Taster für Innen sind jedoch deaktiviert. Der Tastereingang für Außen bleibt jedoch aktiv, damit der Flügel jederzeit von außen über einen Schlüsseltaster, Schlüsselschalter oder ein elektronisches Schaltgerät angesteuert werden kann.

### Lernfahrt

Die Lernfahrt wird bei Spannungswiederkehr und Signaleingangsimpuls oder aus dem Störmodus immer in Schließrichtung gestartet. Sie dient dazu, den Flügel in der Schließlage zu initialisieren und die Öffnungsweite der Tür zu ermitteln. Die Lernfahrt erfolgt vorzugsweise mit einem begleitenden Signalton. Dabei bewegt sich der Flügel mit einer Geschwindigkeit von beispielsweise 0,075 m/s. Die Strombegrenzung ist auf eine Abschaltkraft von z.B. 192 N an der Antriebsvorrichtung voreingestellt, was einer Kraft von 150 N am Flügel entspricht. Die Initialisierung für die Schließstellung erfolgt, wenn keine Impulse vom Inkrementalgeber mehr eingehen und die Stromaufnahme einen voreingestellten Schwellwert übersteigt, d.h. wenn der Flügel die Schließlage erreicht hat. Nach einer Wartezeit von ca. 2 Sekunden wird die Lernfahrt in Öffnungsrichtung gestartet. Um den Flügel anheben zu können, wird die Abschaltkraft für den Entriegelungsweg auf einen höheren Wert, von zum Beispiel 300 N hochgesetzt. Die Öffnungskraft wird nach dem Entriegeln wieder auf den oben angegebenen Wert von 192 N zurückgenommen.

Die Mindestöffnungsweite beträgt ca. 800 mm, wobei die maximale Öffnungsweite ca. 3500 mm beträgt. Die ermittelte Öffnungsweite wird überwacht und muss zwischen diesen beiden Werten liegen. Bei Nichterreichen wird die Lernfahrt erneut in Schließrichtung gestartet. Bei drei negativen Versuchen geht die Steuerung mit einem Signalton in den Störmodus und schaltet die Antriebsvorrichtung stromlos.

Bei positiver Lernfahrt wird der ermittelte Wert der Öffnungsweite in den Datenspeicher eingelesen.

Zur Ermittlung des Gewichts des Flügels wird nach dem Entriegelungsweg von ca. 100 mm der Antriebsstrom gemessen und dieser Wert in den Datenspeicher eingelesen. Hieraus wird auch der Bremsweg ermittelt. Bei einem Verschiebeweg von ca. 500 mm wird nochmals der Antriebsstrom gemessen und in den Datenspeicher eingelesen. Dieser Wert wird benötigt, um gegebenenfalls bei schwer laufenden Flügeln die Abschaltkraft abzugleichen. Die in den Datenspeicher eingelesene Werte werden einer von mehreren, insbesondere sechs Gewichtsklassen zugeordnet und dadurch der Flügel klassifiziert. Diesen Gewichtsklassen sind unterschiedliche Parameter für die Geschwindigkeit, Lastabschaltung, Bremsverhalten, Anfahrverhalten usw. zugeordnet. Der erforderliche Bremsweg ist abhängig von der Flügelmasse und der Flügelgeschwindigkeit. Nach der Lernfahrt wird der Bremsweg aus den Parametern für die Türgeschwindigkeit und der ermittelten Öffnungsweite errechnet und eingestellt.

Der Bremsweg in Öffnungsrichtung errechnet sich zu: $f \times {O}^{¨} ⁢ ffnungsweite \times {\left(Geschwindigkeit in {O}^{¨}⁢ffnungsrichtung\right)}^{2} .$

Der Bremsweg in Schließrichtung errechnet sich zu: $\begin{matrix}f \times {O}^{¨} ⁢ ffnungsweite \times ( {\left(Geschwindigkeit in Schließrichtung\right)}^{2} - \\ {\left(Geschwindigkeit beim Verriegeln\right)}^{2} )\end{matrix}$

Der Bremsvorgang in Schließrichtung wird vor dem Verriegelungsweg eingeleitet. Es wird lediglich bis zur Verriegelungsgeschwindigkeit abgebremst.

Wie bereits erwähnt, besitzt die Steuerung ein Lernprogramm, mit dem die Endstellungen in der Schließposition und in der Offenposition, d.h. ein erster und ein zweiter Referenzpunkt ermittelt und mit dem auch das Gewicht des Flügels erfasst werden kann. Hierfür wird beim Anheben der Tür der Antriebsstrom der Antriebsvorrichtung gemessen und mit definierten Schwellwerten verglichen. Über die ermittelten Werte wird der Flügel einer Gewichtsklasse zugeordnet, in welcher alle Parameter für Geschwindigkeit, Beschleunigung, Verzögerung usw. abgelegt sind. Außerdem wird im Lernmodus eine Plausibilitätsprüfung durchgeführt, mit der festgestellt werden kann, ob der Flügel für eine Tür mit einer bestimmten Öffnungsweite innerhalb einer vorgesehenen Gewichtsklasse liegt, ob die Tür die gewünschte Öffnungsweite besitzt, ob der Flügel den gewünschten Leichtlauf erfüllt, d.h. die Tür nicht verzogen eingebaut ist, und/oder ob der Flügel die ermittelten Referenzpunkte wiederholbar anfährt.

Wie bereits erwähnt, wird durch geringfügige Betätigung des Handgriffs die Antriebsvorrichtung bewegt, wodurch der Inkrementalzähler einige Impulse erhält. Dies löst die Ansteuerung aus, sodass der Flügel entweder in die Offen- oder in die Schließstellung verfahren wird. Eine Ansteuerung über Funk, zum Beispiel mittels Ultraschall, Infrarot oder andere Medien, ist ebenfalls denkbar.

Um zu verhindern, dass zum Beispiel Kinder mit den automatischen Einrichtungen der Tür spielen kann die Steuerung dahingehend eingeschränkt werden, dass der Flügel von innen nur durch manuelles Betätigen eines Handgriffes und/oder von außen durch einen Schlüsselschalter betätigbar ist. Dadurch verliert die gesamte Einrichtung ihre Spielattraktivität, kann jedoch problemlos wieder zu ihrer ursprünglichen Funktion umgestellt werden. Zu diesem Zweck ist auch der Totmannbetrieb denkbar.

Treten Fehler auf, werden diese in einem Fehlerspeicher im Datenspeicher der Steuerung abgelegt, und können bei Wartungsarbeiten ausgelesen werden. Außerdem können in den Datenspeicher neue Programme und neue Grenzwerte bzw. Parameter eingespielt werden.

Bei einer Variante ist vorgesehen, dass die Steuerung permanent eine Messung des Antriebsstroms der Antriebsvorrichtung durchführt und hieraus einen oberen Grenzwert für die nächste Bewegung des Flügels erzeugt. Dieser obere Grenzwert liegt über einem fixen Betrag über dem gemessenen Antriebsstrom bzw. liegt einen vorgegebenen Prozentsatz darüber. Hierdurch wird vermieden, dass der Antriebsstrom sich schleichend dem Grenzwert nähert, was zum Beispiel aufgrund von Verschmutzungen der Führungsschienen, durch Witterungseinflüsse oder Temperatureinflüsse, durch Bewegungen im Gebäude usw. durchaus der Fall sein kann.

Eine Verriegelung der Tür erfolgt dadurch, dass der verfahrbare Beschlagteil im Flügel blockiert wird, z.B. mittels eines Profilzylinders, eines Riegels oder dergleichen. Die Steuerung erkennt über den gemessenen Arbeitsstrom eine Blockierung dieses verfahrbaren Beschlagteils und kann ein entsprechendes Signal erzeugen. Dies kann ein Abschaltsignal, ein Warnsignal oder ein Informationssignal sein.

Gemäß eines bevorzugten Ausführungsbeispiel ist der Flügel über die Steuerung in eine Zwischenstellung verfahrbar. Der Flügel befindet sich dann in einer Teilöffnungsweite, wodurch eine Lüftungsstellung, Katzenöffnung, Apothekerstellung, eine Winteröffnung oder dergleichen eingestellt werden kann. Bei der Winteröffnung öffnet der Flügel lediglich teilweise, zum Beispiel 800 mm, wodurch der Effekt erzielt wird, dass der komplette Öffnungs- und Schließvorgang schneller erfolgt und dadurch der Wärmeverlust im Zimmer kleiner ist. Hierbei kann noch eingestellt werden, dass die Fahrgeschwindigkeit geringfügig erhöht ist. Außerdem kann eingestellt werden, dass die Zwischenöffnung lediglich bei der Fahrt in Öffnungsrichtung oder bei der Fahrt in Schließrichtung eingenommen wird.

Um eine Überlastung der Antriebsvorrichtung zu vermeiden, ist diese mit einem Temperaturfühler und einer Abschalteinrichtung versehen, sodass bei Überlast die Antriebsvorrichtung eine vorgegebene Zeit abgeschaltet wird, sodass diese wieder abkühlen kann.

Die Steuerung kann erfindungsgemäß mit einem Signalgeber für unterschiedliche Steuerungszustände versehen sein, wobei der Signalgeber optische und/oder akustische Anzeigemittel aufweist. Ferner können die Steuerungszustände, insbesondere Abweichungen von Normalzuständen in einem Fehlerspeicher abgelegt werden, der dann im Rahmen von Service- oder Wartungsarbeiten ausgelesen wird. Anhand der ausgelesenen Daten kann Fehlfunktionen vorgebeugt werden.

Schließlich ist noch eine Reset-Vorrichtung vorgesehen, insbesondere ein Reset-Taster, mit welchem die Steuerung in einen Zustand bringbar ist, so dass sie anschließend eine Lernfahrt ausführen kann. Der Reset-Taster wird in der Regel dann betätigt, wenn die Steuerung eine Störung anzeigt oder nach einem Stromausfall.

Weitere Vorteile, Merkmale und Einzelheiten der Erfindung ergeben sich aus der nachfolgenden Beschreibung, in der unter Bezugnahme auf die Zeichnung ein besonders bevorzugtes Ausführungsbeispiel im einzelnen beschrieben ist.

In der Zeichnung zeigen:
- Figur 1: eine perspektivische Ansicht einer Hebe-SchiebeTür mit Beschlag;
- Figur 2: eine Ansicht der Hebe-Schiebe-Tür mit teilweise geöffnetem Flügel;
- Figur 3: eine Ansicht der Hebe-Schiebe-Tür mit Flügel bei Öffnungsfahrt;
- Figur 4: eine Ansicht der Hebe-Schiebe-Tür mit Flügel bei Schließfahrt; und
- Figur 5: ein Geschwindigkeits-Weg-Diagramm des Flügels.

In der Figur 1 ist mit dem Bezugszeichen 10 insgesamt eine Hebe-Schiebe-Tür bezeichnet, die einen Rahmen 12, einen feststehenden Flügel 14 sowie einen verschiebbaren Flügel 16 aufweist. Im Bereich des oberen Querholms 18 des feststehenden Flügels 14 befindet sich ein Kasten 20, in welchem ein ortsfester Beschlagteil (nicht sichtbar) sowie eine Antriebsvorrichtung untergebracht sind. Im und am verschiebbaren Flügel 16 befindet sich ein verfahrbarer Beschlagteil 22, der zum Beispiel über einen Riemenantrieb mit der Antriebsvorrichtung sowie dem feststehenden Beschlagteil verbunden ist. Außerdem ist die Antriebsvorrichtung mit einer programmierbaren Steuerung versehen.

Am verfahrbaren Flügel 16 befindet sich ein Handgriff 24, der in der Figur 1 die Geschlossenstellung einnimmt und vertikal nach oben ausgerichtet ist. In der Figur 2 nimmt der Handgriff 24 die Offenstellung ein und erstreckt sich in waagerechter Richtung. In der Figur 2 ist außerdem erkennbar, dass am oberen Querholm 18 bzw. an der Unterseite des oberen Querholms 18 ein Sensor 26 angebracht ist, der z.B. als Lichtvorhang, Radarsensor oder als Infrarot-Sensor ausgebildet ist. Er überwacht den Eingangsbereich der Tür 10 und liefert Signale für die Steuerung. Außerdem befindet sich am linken Vertikalholm 28 des Rahmens 12 ein Taster 30 für die manuelle Ansteuerung des Flügels 16.

In der Figur 3 ist die manuelle Betriebsart der Tür 10 mittels des Tasters 30 gezeigt. Der Taster 30 hat zwei Tastelemente, mit denen die Öffnungsfahrt und die Schließfahrt eingeleitet werden können. Beim halbautomatischen Betrieb genügt es, wenn der Taster 30 einmal betätigt wird. Dann vollzieht der Flügel 16 selbsttätig seine Öffnung- bzw. Schließfahrt. Beim Totmannbetrieb muss der Taster 30 während der gesamten Fahrt des Flügels 16 gehalten werden.

Bei der Betriebsart "Push and Go" wird der Flügel 16 an seinem hinteren Vertikalholm 32 angestoßen und er vollzieht die Schließfahrt selbsttätig. Dabei bleibt er aber mit geringem Abstand zu seiner Schließstellung, zum Beispiel 50 mm davor, stehen (Aussperrsicherung). Wird der Flügel 16 an seinem vorderen Vertikalholm 34 angestoßen, vollzieht er automatisch die Öffnungsfahrt bis in die Offenstellung. Alle Schließfahrten können mittels des Tasters 30, durch Anstoßen des Vertikalholms 34, mittels des Handgriffs 24, durch Funk oder durch Aktivieren des Sensors 26 gestoppt werden.

Die Figur 5 zeigt ein Geschwindigkeits-Weg-Diagramm für den Flügel 16. Im ersten Bewegungsabschnitt 36 wird der verschiebbare Flügel 16 angehoben und mit geringer Entriegelungsgeschwindigkeit V1 verschoben. Im zweiten Bewegungsabschnitt 38 befindet sich der verschiebbare Flügel 16 in der angehobenen Stellung und wird mit höherer Geschwindigkeit V2 verfahren. In der Position S8 besitzt der Flügel 16 seine Offenstellung. Von dort wird er zum Schließen zunächst mit einer hohen Rückfahrgeschwindigkeit V4 bis zur Position S3 in Schließrichtung verfahren und wird mit verringerter Geschwindigkeit V3 bis in die Schließposition verfahren und abgesenkt.

Bei der Lernfahrt wird die Endstellung für die Schließposition erfasst und wird die maximale Öffnungsweite S9 ermittelt. Der Abstand zwischen der Offenstellung S8 und der maximalen Öffnungsweite S9 ist der Sicherheitsabstand, der als Quetsch- und Klemmschutz benötigt wird. Dadurch wird nicht nur ein Einquetschen zwischen dem hinteren Vertikalholm 32 des Flügels 16 sowie dem hinteren Vertikalholm 40 des Rahmens 12 vermieden, sondern auch ein Einquetschen zwischen dem vorderen Vertikalholm 34 des verschiebbaren Flügels 16 und dem vorderen Vertikalholm 42 des feststehenden Flügels 14.

In der Figur 5 bedeuten:
- S1: = Anlaufweg auf
- S3-S2: = Verzögerungsweg auf
- S3: = Ent- und Verriegelungsweg
- S4-S3: = Beschleunigungsweg auf
- S8-S6: = Bremsweg auf
- S8: = AUT-Öffnungsweite
- S9: = IST-Öffnungsweite
- S9-S8: = Sicherheitsabstand
- S8-S7: = Beschleunigungsweg zu
- S5-S3: = Bremsweg zu
- S10: = Verzögerungsweg zu
- V1: = Entriegelungsgeschwindigkeit
- V2: = Öffnungsgeschwindigkeit
- V3: = Verriegelungsgeschwindigkeit
- V4: = Schließgeschwindigkeit

Mit dem erfindungsgemäßen Beschlag wird eine Vorrichtung geschaffen, die einfach bedienbar ist und sowohl im privaten als auch im gewerblichen Bereich einsetzbar ist. Dabei besitzt die Vorrichtung jeglichen Komfort und ist auch von behinderten Personen bedienbar.

## Patentansprüche

1. Beschlag für eine Schiebe-Tür (10), mit einem ortsfesten Beschlagteil und einem am verfahrbaren Flügel (16) der Tür (10) befestigten Beschlagteil und mit einer mit einer programmierbaren Steuerung versehenen Antriebsvorrichtung für den verfahrbaren Beschlagteil, wobei der Flügel (16) mittels der Antriebsvorrichtung zwischen einer Schließstellung und einer Offenstellung verfahrbar und über den Beschlag anhebbar ist, **dadurch gekennzeichnet, dass** wenigstens ein Sensor (26) zum Ansteuern der Steuerung vorgesehen ist und der Sensor (26) ein Radarsensor, ein Infrarotsensor, eine druckempfindliche Bodenmatte, ein Berührungssensor oder ein Funkempfänger ist und bei Öffnungsfahrt und bei Schließfahrt des Flügels (16) aktiv ist, dass die Steuerung auch durch manuelles Anstoßen des Flügels (16), insbesondere über den Handgriff (24) der Tür (10), ansteuerbar ist und dass der Flügel (16) dabei bei Schließfahrt eine Position vor der Schließstellung einnimmt, also nicht die Verriegelungsstellung.

2. Beschlag nach Anspruch 1, **dadurch gekennzeichnet, dass** die Steuerung auch mittels manuell betätigbaren Tastern (30) ansteuerbar ist.

3. Beschlag nach einem der vorhergehenden Ansprüche, **dadurch gekennzeichnet, dass** die Steuerung durch manuelles Anschieben des Flügels (16) in Offen- oder Schließrichtung ansteuerbar ist.

4. Beschlag nach einem der vorhergehenden Ansprüche, **dadurch gekennzeichnet, dass** der Flügel (16) manuell verschiebbar ist, insbesondere wenn die Antriebsvorrichtung stromlos ist.

5. Beschlag nach einem der vorhergehenden Ansprüche, **dadurch gekennzeichnet, dass** ein weiterer Sensor eine Lichtschranke und/oder ein Lichtvorhang ist und bei Schließfahrt des Flügels (16) aktiv ist.

6. Beschlag nach einem der vorhergehenden Ansprüche, **dadurch gekennzeichnet, dass** über den Radarsensor und/oder den Infrarotsensor erkannt wird, ob sich eine Person der Tür (10) annähert, entfernt oder an der Tür (10) vorbeiläuft.

7. Beschlag nach einem der vorhergehenden Ansprüche, **dadurch gekennzeichnet, dass** die Steuerung über Funk ansteuerbar ist.

8. Beschlag nach einem der vorhergehenden Ansprüche, **dadurch gekennzeichnet, dass** die Steuerung dahingehend einschränkbar ist, dass die Tür (10) von innen nur durch manuelle Betätigung eines Handgriffes (24) und/oder von außen durch einen Schlüsselschalter betätigbar ist.

9. Beschlag nach einem der vorhergehenden Ansprüche, **dadurch gekennzeichnet, dass** die Steuerung ein Lernprogramm beinhaltet.

10. Beschlag nach Anspruch 9, **dadurch gekennzeichnet, dass** im Lernmodus zur Ermittlung eines ersten Referenzpunktes des Flügels (16) in die Schließstellung gefahren wird, bis ein erster Grenzwert des Antriebsstroms der Antriebsvorrichtung erreicht wird und anschließend die Antriebsvorrichtung entlastet wird.

11. Beschlag nach Anspruch 9, **dadurch gekennzeichnet, dass** im Lernmodus zur Ermittlung des Gewichts des Flügels (16) der Antriebsstrom beim Anheben des Flügels (16) gemessen wird.

12. Beschlag nach Anspruch 9, **dadurch gekennzeichnet, dass** im Lernmodus zur Ermittlung des Gewichts des Flügels (16) der Antriebsstrom beim Abbremsen und/oder Beschleunigen des Flügels (16) gemessen wird.

13. Beschlag nach Anspruch 9, **dadurch gekennzeichnet, dass** im Lernmodus zur Ermittlung eines zweiten Referenzpunktes (S9) des Flügels (16) in Richtung der Offenstellung gefahren wird, bis ein zweiter Grenzwert des Antriebsstroms der Antriebsvorrichtung erreicht wird und gegebenenfalls die Antriebsvorrichtung dann entlastet wird.

14. Beschlag nach Anspruch 13, **dadurch gekennzeichnet, dass** im Normalbetrieb die Offenstellung des Flügels (16) einen Betrag vor dem zweiten Referenzpunkt (S9) liegt.

15. Beschlag nach Anspruch 10, **dadurch gekennzeichnet, dass** der erste Referenzpunkt bei jedem Schließen des Flügels (16) ermittelt wird.

16. Beschlag nach einem der Ansprüche 10 bis 15, **dadurch gekennzeichnet, dass** der Lernmodus mit einer Plausibilitätsprüfung gekoppelt ist.

17. Beschlag nach einem der vorhergehenden Ansprüche, **dadurch gekennzeichnet, dass** die Steuerung mit einem Datenspeicher verbunden ist.

18. Beschlag nach Anspruch 17, **dadurch gekennzeichnet, dass** der Datenspeicher nach extern auslesbar ist.

19. Beschlag nach Anspruch 17, **dadurch gekennzeichnet, dass** im Datenspeicher Gewichtsklassen für den Flügel (16) abgelegt sind.

20. Beschlag nach Anspruch 19, **dadurch gekennzeichnet, dass** den Gewichtsklassen unterschiedliche Parameter für die Geschwindigkeit, Beschleunigung, Verzögerung, Beginn und Ende der Beschleunigung und Verzögerung und/oder Lastabschaltung zugeordnet sind.

21. Beschlag nach einem der vorhergehenden Ansprüche, **dadurch gekennzeichnet, dass** die Steuerung permanent eine Messung des Antriebsstroms der Antriebsvorrichtung durchführt und hieraus einen oberen Grenzwert für die nächste Bewegung des Flügels (16) erzeugt.

22. Beschlag nach einem der vorhergehenden Ansprüche, **dadurch gekennzeichnet, dass** der verfahrbare Beschlagteil zum Beispiel mittels eines Profilzylinders blockierbar ist.

23. Beschlag nach Anspruch 22, **dadurch gekennzeichnet, dass** die Steuerung ein blockiertes verfahrbares Beschlagteil über den Antriebsstrom der Antriebsvorrichtung erkennt und gegebenenfalls ein Signal erzeugt.

24. Beschlag nach einem der vorhergehenden Ansprüche, **dadurch gekennzeichnet, dass** über die Steuerung des Flügels (16) in eine Zwischenstellung.verfahrbar ist.

25. Beschlag nach Anspruch 24, **dadurch gekennzeichnet, dass** die Zwischenstellung über die Steuerung einstellbar ist.

26. Beschlag nach Anspruch 24 oder 25, **dadurch gekennzeichnet, dass** die Zwischenstellung bei der Öffnungsfahrt und/oder bei der Schließfahrt eingenommen wird.

27. Beschlag nach einem der vorhergehenden Ansprüche, **dadurch gekennzeichnet, dass** die Antriebsvorrichtung mit einem Temperaturfühler und einer Abschalteinrichtung versehen ist.

28. Beschlag nach einem der vorhergehenden Ansprüche, **dadurch gekennzeichnet, dass** die Steuerung mit einem Signalgeber für unterschiedliche Steuerungszustände versehen ist.

29. Beschlag nach einem der vorhergehenden Ansprüche, **dadurch gekennzeichnet, dass** eine Reset-Vorrichtung vorgesehen ist, über welche die Steuerung in einen Ausgangszustand vor einer Lernfahrt bringbar ist.

## Claims

1. A fitting for a sliding door (10), having a fixed part and a part that is attached to the movable wing (16) of the door (10), and having a drive device for the movable part that is provided with a programmable control unit, whereby the wing (16) can be moved by the drive device between a closed position and an open position and can be lifted by the fitting, **characterized in that** at least one sensor (26) is provided to drive the control unit, and the sensor (26) is a radar sensor, an infrared sensor, a pressure-sensitive floor mat, a touch sensor, or a radio receiver, and it operates in response to the opening motion or the closing motion of the wing (16), that the control unit can also be controlled by manually pushing the wing (16), in particular by using the handle (24) of the door (10), and that the wing (16) in response to a closing motion occupies a position prior to the closed position, in other words not in the locked position.

2. The fitting as recited in Claim 1, **characterized in that** the control unit may also be controlled by manually activated keys (30).

3. The fitting as recited in any of the preceding claims, **characterized in that** the control unit may be controlled by manually pushing the wing (16) in the open or closed direction.

4. The fitting as recited in any of the preceding claims, **characterized in that** the wing (16) can be moved manually, in particular when the drive device has no power.

5. The fitting as recited in any of the preceding claims, **characterized in that** another sensor is a light barrier and/or a light curtain, and it operates in response to the closing motion of the wing (16).

6. The fitting as recited in any of the preceding claims, **characterized in that** the radar sensor and/or the infrared sensor detects whether a person is approaching, moving away from, or passing by the door (10).

7. The fitting as recited in any of the preceding claims, **characterized in that** the control unit can be controlled by radio.

8. The fitting as recited in any of the preceding claims, **characterized in that** the control unit may be restricted such that the door (10) can only be activated from inside by manually activating a handle (24) and/or from outside by using a key switch.

9. The fitting as recited in any of the preceding claims, **characterized in that** the control unit contains a learning program.

10. The fitting as recited in Claim 9, **characterized in that**, in the learning mode, to determine a first reference point of the wing (16), the latter is moved into the closed position until a first limiting value of the drive current of the drive device is reached, and then the drive device is released.

11. The fitting as recited in Claim 9, **characterized in that**, in the learning mode, to determine the weight of the wing (16), the drive current is measured as the wing (16) is lifted.

12. The fitting as recited in Claim 9, **characterized in that**, in the learning mode, to determine the weight of the wing (16), the drive current is measured during the braking and/or accelerating of the wing (16).

13. The fitting as recited in Claim 9, **characterized in that**, in the learning mode, to determine a second reference point (S9) of the wing (16), the latter is moved in the direction of the open position until a second limiting value of the drive current of the drive device is reached, and then the drive device is released, if necessary.

14. The fitting as recited in Claim 13, **characterized in that** during normal operation the open position of the wing (16) is situated some distance before the second reference point (S9).

15. The fitting as recited in Claim 10, **characterized in that** the first reference point is determined in response to each closing of the wing (16).

16. The fitting as recited in any of Claims 10 to 15, **characterized in that** the learning mode is linked to a plausibility test.

17. The fitting as recited in any of the preceding claims, **characterized in that** the control unit is connected to a data storage unit.

18. The fitting as recited in Claim 17, **characterized in that** the data storage unit can be read out externally.

19. The fitting as recited in Claim 17, **characterized in that** weight classes for the wing (16) are stored in the data storage unit.

20. The fitting as recited in Claim 19, **characterized in that** various parameters for the velocity, acceleration, deceleration, beginning and ending of the acceleration and deceleration, and/or the power cut-off are assigned to the weight classes.

21. The fitting as recited in any of the preceding claims, **characterized in that** the control unit is constantly measuring the drive current of the drive device, and it generates from this an upper limiting value for the next motion of the wing (16).

22. The fitting as recited in any of the preceding claims, **characterized in that** the movable fitting part may be blocked, for example by a profile cylinder.

23. The fitting as recited in Claim 22, **characterized in that** the control unit detects a blocked movable fitting part via the drive current of the drive device, and it generates a signal, if necessary.

24. The fitting as recited in any of the preceding claims, **characterized in that** the control unit of the wing (16) can move the latter into an intermediate position.

25. The fitting as recited in Claim 24, **characterized in that** the control unit can adjust the intermediate position.

26. The fitting as recited in Claim 24 or 25, **characterized in that** the intermediate position can be adopted during the opening and/or closing motion.

27. The fitting as recited in any of the preceding claims, **characterized in that** the drive device is provided with a temperature sensor and a cut-off device.

28. The fitting as recited in any of the preceding claims, **characterized in that** the control unit is provided with a signal transmitter for various conditions of the control unit.

29. The fitting as recited in any of the preceding claims, **characterized in that** a reset device is provided which can bring the control unit into an initial condition prior to a learning motion.

## Revendications

1. Ferrure pour porte coulissante (10), comprenant une partie de ferrure fixe et une partie de ferrure fixée sur le battant (16) déplaçable de la porte (10) ainsi qu'un dispositif d'entraînement pour ladite partie de ferrure déplaçable qui est pourvu d'une commande programmable, le battant (16) étant déplaçable au moyen dudit dispositif d'entraînement entre une position fermée et une position ouverte et pouvant être soulevé par la ferrure, **caractérisée par le fait que** l'on prévoit au moins un capteur (26) destiné à commander ladite commande et que le capteur (26) est un capteur radar, un détecteur infrarouge, un tapis de sol sensible à la pression, un capteur tactile ou un récepteur radio et est actif lors de la course d'ouverture et lors de la course de fermeture dudit battant (16), que ladite commande peut être commandée également en poussant manuellement sur le battant (16), en particulier par la poignée (24) de la porte (10), et que, ce faisant, lors de la course de fermeture, ledit battant (16) occupe une position en amont de la position fermée, donc n'occupe pas la position de verrouillage.

2. Ferrure selon la revendication 1, **caractérisée par le fait que** la commande peut être commandée également par le biais de boutons-poussoirs (30) qui peuvent être actionnés manuellement.

3. Ferrure selon l'une quelconque des revendications précédentes, **caractérisée par le fait que** ladite commande peut être commandée en poussant manuellement ledit battant (16) dans la direction d'ouverture ou de fermeture.

4. Ferrure selon l'une quelconque des revendications précédentes, **caractérisée par le fait que** ledit battant (16) est déplaçable manuellement, en particulier lorsque ledit dispositif d'entraînement est exempt de courant.

5. Ferrure selon l'une quelconque des revendications précédentes, **caractérisée par le fait qu'**un autre capteur est une barrière lumineuse et/ou un rideau lumineux et est actif lors de la course de fermeture du battant (16).

6. Ferrure selon l'une quelconque des revendications précédentes, **caractérisée par le fait que** l'on détecte par le biais du capteur radar et/ou du détecteur infrarouge si une personne se rapproche, s'éloigne de la porte (10) ou passe devant la porte (10).

7. Ferrure selon l'une quelconque des revendications précédentes, **caractérisée par le fait que** la commande peut être commandée par radio.

8. Ferrure selon l'une quelconque des revendications précédentes, **caractérisée par le fait que** la commande peut être restreinte en ce sens que la porte (10) peut être actionnée de l'intérieur uniquement en actionnant manuellement une poignée (24) et/ou de l'extérieur par un interrupteur à clé.

9. Ferrure selon l'une quelconque des revendications précédentes, **caractérisée par le fait que** la commande inclut un logiciel d'apprentissage.

10. Ferrure selon la revendication 9, **caractérisée par le fait que**, en mode apprentissage, pour déterminer un premier point de référence du battant (16), on effectue un déplacement dans la position fermée jusqu'à ce qu'une première valeur limite du courant de commande du dispositif d'entraînement soit atteinte, et que, ensuite, le dispositif d'entraînement est déchargé.

11. Ferrure selon la revendication 9, **caractérisée par le fait que**, en mode apprentissage, pour déterminer le poids du battant (16), on mesure le courant de commande lorsque le battant (16) est soulevé.

12. Ferrure selon la revendication 9, **caractérisée par le fait que**, en mode apprentissage, pour déterminer le poids du battant (16), on mesure le courant de commande lors du freinage et/ou de l'accélération du battant (16).

13. Ferrure selon la revendication 9, **caractérisée par le fait que**, en mode apprentissage, pour déterminer un second point de référence (S9) du battant (16), on effectue un déplacement en direction de la position ouverte jusqu'à ce qu'une deuxième valeur limite du courant de commande du dispositif d'entraînement soit atteinte, et que, ensuite, le cas échéant, le dispositif d'entraînement est déchargé.

14. Ferrure selon la revendication 13, **caractérisée par le fait que**, en service normal, la position ouverte du battant (16) se situe à une valeur en amont du second point de référence (S9).

15. Ferrure selon la revendication 10, **caractérisée par le fait que** le premier point de référence est déterminé à chaque fermeture du battant (16).

16. Ferrure selon l'une quelconque des revendications 10 à 15, **caractérisée par le fait que** le mode apprentissage est couplé à un contrôle de plausibilité.

17. Ferrure selon l'une quelconque des revendications précédentes, **caractérisée par le fait que** la commande est reliée à une mémoire de données.

18. Ferrure selon la revendication 17, **caractérisée par le fait que** ladite mémoire de données peut être lue vers l'extérieur.

19. Ferrure selon la revendication 17, **caractérisée par le fait que** des classes pondérales pour le battant (16) sont mémorisées dans ladite mémoire de données.

20. Ferrure selon la revendication 19, **caractérisée par le fait que** des paramètres différents pour la vitesse, l'accélération, la décélération, le début et la fin de l'accélération et de la décélération et/ou la coupure de charge sont associés aux classes pondérales.

21. Ferrure selon l'une quelconque des revendications précédentes, **caractérisée par le fait que** la commande effectue en permanence une mesure du courant de commande du dispositif d'entraînement et génère, à partir de cela, une valeur limite supérieure pour le mouvement suivant du battant (16).

22. Ferrure selon l'une quelconque des revendications précédentes, **caractérisée par le fait que** la partie de ferrure déplaçable peut être bloquée, par exemple, au moyen d'un cylindre profilé.

23. Ferrure selon la revendication 22, **caractérisée par le fait que** la commande identifie une partie de ferrure déplaçable bloquée, par le courant de commande du dispositif d'entraînement et génère, le cas échéant, un signal.

24. Ferrure selon l'une quelconque des revendications précédentes, **caractérisée par le fait que**, par le biais de la commande du battant (16), on peut effectuer un déplacement dans une position intermédiaire.

25. Ferrure selon la revendication 24, **caractérisée par le fait que** la position intermédiaire est réglable par le biais de la commande.

26. Ferrure selon la revendication 24 ou 25, **caractérisée par le fait que** la position intermédiaire est occupée lors de la course d'ouverture et/ou lors de la course de fermeture.

27. Ferrure selon l'une quelconque des revendications précédentes, **caractérisée par le fait que** ledit dispositif d'entraînement est pourvu d'un palpeur de température et d'un dispositif d'arrêt.

28. Ferrure selon l'une quelconque des revendications précédentes, **caractérisée par le fait que** la commande est pourvue d'un générateur de signaux pour des états de commande différents.

29. Ferrure selon l'une quelconque des revendications précédentes, **caractérisée par le fait que** l'on prévoit un dispositif de remise à l'état initial par le biais duquel on peut faire passer la commande dans un état initial avant une course d'apprentissage.
